# EUROPÄISCHE PATENTSCHRIFT

(11) **EP 3 077 580 B1**
(45) Veröffentlichungstag und Bekanntmachung des Hinweises auf die Patenterteilung: **08.01.2020**
(21) Anmeldenummer: 14802689.1
(22) Anmeldetag: 26.11.2014
(51) Int. Cl.: D06F 33/02, D06F 39/04, D06F 39/08, D06F 35/00

(54) **VERFAHREN ZUR BEHANDLUNG VON WÄSCHE MIT VERBESSERTER BENETZUNGSPHASE UND HIERZU GEEIGNETE WASCHMASCHINE**
METHOD FOR TREATING LAUNDRY WITH AN IMPROVED WETTING PHASE, AND WASHING MACHINE SUITABLE FOR THIS PURPOSE
PROCÉDÉ PERMETTANT DE TRAITER DU LINGE AVEC UNE PHASE DE MOUILLAGE AMÉLIORÉE ET MACHINE À LAVER ADAPTÉE AU DIT PROCÉDÉ

(30) Priorität: 06.12.2013 DE 102013225113
(43) Veröffentlichungstag der Anmeldung: 12.10.2016
(73) Patentinhaber: BSH Hausgeräte GmbH, 81739 München (DE)
(72) Erfinder: HEMPEL, Meike, 10437 Berlin (DE); LUBOSZ, Krzysztof, 12101 Berlin (DE); REDLIN, Kathrin, 14050 Berlin (DE); WEISSBACH, Steffen, 16341 Zepernick (DE)
(86) Internationale Anmeldenummer: PCT/EP2014/075671
(87) Internationale Veröffentlichungsnummer: WO 2015/082281

(56) Entgegenhaltungen:
- DE-A1- 19 908 804
- DE-A1-102007 028 212

## Beschreibung

Die Erfindung betrifft ein Verfahren zur Behandlung von Wäsche in einer Waschmaschine mit verbesserter Benetzungsphase sowie eine hierzu geeignete Waschmaschine. Insbesondere betrifft die Erfindung ein Verfahren zum Betrieb einer Waschmaschine zur Behandlung von Wäsche mit einer in einem Laugenbehälter drehbar gelagerten Trommel, einem Antriebsmotor für die Trommel, einer Steuereinrichtung, einem Wasserzulaufsystem, einer Messvorrichtung zur Bestimmung einer in den Laugenbehälter eingeleiteten Menge an wässriger Flüssigkeit, einer Heizeinrichtung für die Erwärmung der wässrigen Flüssigkeit im Laugenbehälter und einem Temperatursensor, sowie eine hierzu besonders geeignete Waschmaschine.

Bei einem Waschprozess in einer Waschmaschine findet vor der eigentlichen Waschphase eine Benetzungsphase statt, in der die trockenen Wäschestücke mit Wasser bzw. Waschlauge benetzt werden. Anschließend findet üblicherweise ein Aufheizen auf eine gewünschte Waschtemperatur statt und die eigentliche Waschphase beginnt.

Allerdings ist dabei zu berücksichtigen, dass ein Waschprozess in einer Waschmaschine möglichst energiegünstig ablaufen sollte. Da bei einem Waschprozess insbesondere die Aufheizung des eingesetzten Wassers viel Energie verbraucht, ist es wünschenswert, die hierfür einzusetzende Energie herabzusetzen.

Die in einem Waschprozess eingesetzte Energie wird insbesondere zur Erwärmung des für die eigentliche Waschphase eingesetzten Wassers verwendet. Außerdem wird Energie für die Steuerung der Waschmaschine sowie den Betrieb einer Laugenpumpe und den Antrieb der Trommel verwendet. Um Forderungen nach einer weiteren Herabsetzung der in einem Waschprozess einzusetzenden Energie zu erfüllen, ist es daher wünschenswert, die für diese Schritte notwendigen Energiemengen zu verringern.

Es wäre daher wünschenswert, ein energieeffizientes Verfahren zur Behandlung von Wäsche in einer Waschmaschine bereitzustellen, bei dem zu waschende Wäsche möglichst bei einer vorgegebenen Waschtemperatur, insbesondere auch bei einer hohen Waschtemperatur wie z.B. 60°C, behandelt werden kann.

Die DE 10 2005 012 426 A1 beschreibt einen Benetzungsprozess für Wäsche in einer programmgesteuerten Waschmaschine, der auf die Wäschemenge in einer in einem Laugenbehälter um eine nicht vertikale Achse drehbar gelagerten Wäschetrommel mittels eines Wasserzulaufsystems und einer Steuereinrichtung abgestimmt werden kann, durch die der Zulauf von Wasser in den Laugenbehälter zeitlich steuerbar ist, und der in einer ersten Phase (Ph1) mit einem Zulauf einer ersten abgemessenen Menge von Wasser in den Laugenbehälter bei ruhender oder dauerdrehender Wäschetrommel beginnt. Dabei wird die Wäschetrommel in der ersten Phase (Ph1) unter Zulauf von Wasser so lange zumindest im Wesentlichen dauernd angetrieben, bis aufgrund der Messsignale über die zugelaufene Wassermenge im Wesentlichen kein Saugverhalten mehr festgestellt werden kann, und in einer zweiten Phase (Ph2) zumindest im Wesentlichen dauernd angetrieben und eine weitere Wassermenge eingefüllt, bis das Niveau im Laugenbehälter einen aufgrund des in der ersten Phase (Ph1) erkannten Wasserstandverlaufs in Bezug auf Maximalhöhe und Änderungsgeschwindigkeit des Wasserstands (N) und in Bezug auf Zurückfallen des Niveaus aufgrund von Nachsaugen des Wassers durch die Wäsche bestimmten oder einen an den von einem Expertensystem innerhalb der zweiten Phase (Ph2) erkannten Wasserstandverlaufs beim Füllen und Nachsaugen von Wasser durch die Wäsche angepassten Wasserstand erreicht hat.

Die DE 10 2006 029 670 A beschreibt ein Verfahren zur Behandlung von Wäsche mit variabler Netzdauer und eine hierzu geeignete Waschmaschine.

Die DE 10 2007 033 493 A beschreibt ein Verfahren zur Behandlung von Wäsche sowie eine hierzu geeignete programmgesteuerte Waschmaschine, wobei u.a. ein Benetzen der Wäsche mit einer Wassermenge, die geringer ist, als die zur Sättigung der Wäsche mit Wasser erforderliche Menge an Wasser erfolgt. Anschließend daran wird ein Schaum erzeugt, erhitzt und die Wäsche damit gewaschen.

Die DE 196 20 512 A beschreibt eine programmgesteuerte Waschmaschine mit Bedienelementen zur Einstellung von mindestens in der Temperatur unterscheidbaren Waschprogrammen, wobei mit den Bedienelementen ein selbsttätig ablaufendes Hygieneprogramm wählbar ist, welches ein Aufheizen der Waschflüssigkeit auf einen festgelegten Mindestwert, ein anschließendes Abkühlen der Waschflüssigkeit durch Zugabe von Kaltwasser und ein Abpumpen der abgekühlten Waschflüssigkeit beinhaltet.

Das US-Patent 4,794,661 beschreibt ein Verfahren zur Behandlung von Wäsche in einer drehbar in einem Laugenbehälter gelagerten Trommel einer Waschmaschine vor dem Beginn eines Waschprogramms. Dabei wird von einem außerhalb der Waschmaschine befindlichen Heißwasser-Reservoir Wasser in den Laugenbehälter gegeben, bis dieser damit teilweise gefüllt ist, um die Wäsche in der Trommel zu benetzen, die Trommel gedreht und das Wasser in der Waschmaschine zirkuliert, um die Wäsche in der Trommel, die Trommel und den Laugenbehälter vorzuheizen, damit bei einer nachfolgenden Waschmittelzugabe und einer stattfindenden Waschphase keine unerwünschte Abkühlung der Waschlauge erfolgt.

Die DE 10 2007 037 159 A1 beschreibt ein Verfahren zum Waschen von Wäsche in einer Waschmaschine mit einem Laugenbehälter, in dem eine Trommel drehbar gelagert ist, mit den Phasen Waschen (WA), in der die vorgegebene Wassermenge auf eine vorgegebene Temperatur (T1) erwärmt wird, Spülen (Ri) und Endschleudern (FS), wobei die Phase Waschen (WA) einen ersten Abschnitt (WA1) umfasst, der mit einer ersten Wassermenge bei der vorgegebenen Temperatur (T1) durchgeführt wird, der sich ein zweiter Abschnitt (WA2) anschließt, in dem eine zusätzliche Wassermenge der ersten Wassermenge zugefügt wird, wobei die erhöhte Wassermenge im zweiten Abschnitt auf eine andere vorgegebene Temperatur (T2) erwärmt wird.

Die DE 10 2012 023 084 A1 beschreibt ein Verfahren zum Waschen von Wäschestücken in einem programmgesteuerten Hausgerät zur Pflege von Wäschestücken, bei dem eine in einem Laugenbehälter vorhandene Waschflüssigkeit erwärmt wird, eine Waschtemperatur eingestellt wird, wäschespezifische und/oder gerätespezifische Parameter erfasst werden und abhängig von den Parametern das Aufheizen der Waschflüssigkeit zum Einstellen einer spezifischen Zieltemperatur (Tz) durchgeführt wird. Während der Netzphase (A2), in welcher dem Laugenbehälter zum Benetzen der Wäschestücke Waschflüssigkeit zugeführt wird, wird eine Heizeinrichtung zum Erwärmen der Waschflüssigkeit aktiviert und mit der Heizeinrichtung die Waschflüssigkeit auf eine Netzphasentemperatur (Tn) erwärmt, welche kleiner ist als die Zieltemperatur (Tz), welche einem von einer Bedienperson gewählten Waschverfahren zugeordnet ist.

Die DE 197 30 422 A1 beschreibt ein Verfahren zum Benetzen von Waschgut in einer programmgesteuerten Trommelwaschmaschine für den Haushalt, deren Waschtrommel in einem Laugenbottich drehbar angeordnet ist, die mit einem Frischwasserzulauf, einem Wasserstandsregler und einer Waschmittel-Einspüleinrichtung ausgerüstet ist. Dabei wird die Waschtrommel mit dem trockenen Waschgut zunächst auf eine einen Wäschering bildende Drehzahl gebracht, die Waschtrommel dann stillgesetzt und danach Benetzungsflüssigkeit und ggf. Waschmittel zugeführt. Die freie Flotte im Sumpf des Laugenbottichs wird bei weiterhin stillgesetzter Waschtrommel auf eine vorgegebene Temperatur erwärmt, nach deren Erreichen ein Reversiervorgang eingeleitet und das Waschgut mit der vorgewärmten Benetzungsflüssigkeit durchfeuchtet. Anschließend wir die freie Flotte im Sumpf des Laugenbottichs auf die eingestellte Waschprogramm-Endtemperatur aufgeheizt.

Ein weiteres Verfahren zum Benetzen von Waschgut in einer Waschmaschine ist in DE 10 2007 028 212 A1 offenbart. Dieses Verfahren umfasst Schritte zum Zuführen einer Flüssigkeitsmenge welche kleiner oder gleich einer Menge ist, die zur Sättigung des Waschguts mit Wasser erforderlich ist, zum Erwärmen des Waschguts und zum Zuführen einer weiteren Menge Flüssigkeit mit einer Temperatur, die kleiner als einer Temperatur von 40° ist.

Aufgabe der vorliegenden Erfindung war es vor diesem Hintergrund, ein Verfahren zum Betrieb einer Waschmaschine bereitzustellen, bei dem ein Waschprozess auf möglichst energieeffiziente Weise durchgeführt werden kann. Außerdem liegt der Erfindung die Aufgabe zugrunde, eine zur Durchführung dieses Verfahrens geeignete Waschmaschine bereitzustellen.

Die Lösung dieser Aufgabe wird nach dieser Erfindung erreicht durch ein Verfahren zum Betrieb einer Waschmaschine sowie durch eine Waschmaschine zur Behandlung von Wäsche mit den Merkmalen der entsprechenden unabhängigen Patentansprüche. Bevorzugte Ausführungsformen der erfindungsgemäßen Waschmaschine und des erfindungsgemäßen Verfahrens sind in entsprechenden abhängigen Patentansprüchen sowie der nachfolgenden Beschreibung und den beigefügten Zeichnungen aufgeführt. Bevorzugten Ausführungsformen der erfindungsgemäßen Waschmaschine entsprechen bevorzugte Ausführungsformen des erfindungsgemäßen Verfahrens und umgekehrt, auch soweit dies hierin nicht explizit festgestellt ist.

Gegenstand der Erfindung ist somit ein Verfahren zum Betrieb einer Waschmaschine zur Behandlung von Wäsche mit einer in einem Laugenbehälter drehbar gelagerten Trommel, einem Antriebsmotor für die Trommel, einer Steuereinrichtung, einem Wasserzulaufsystem, einer Messvorrichtung zur Bestimmung einer in den Laugenbehälter eingeleiteten Menge an wässriger Flüssigkeit, einer Heizeinrichtung für die Erwärmung der wässrigen Flüssigkeit im Laugenbehälter und einem Temperatursensor, wobei die Schritte
Einfüllen einer ersten Menge q1 an wässriger Flüssigkeit mit einer Temperatur Tq1 in den Laugenbehälter;
Erhitzen der Menge q1 an wässriger Flüssigkeit auf eine vorgegebene Temperatur T1 > Tq1;
wobei die Menge q1 in einem Schritt oder auf mehrere Teilmengen q1' verteilt eingefüllt werden kann und das Erhitzen auf die Temperatur T1 nach Einfüllen von q1 oder bereits nach Zugabe von einer oder mehreren Teilmengen q1' beginnen kann, wobei q1 und eine erste eingefüllte Teilmenge q1" jeweils größer einer Menge qmin ist, die zum Bedecken der Heizeinrichtung erforderlich ist;
Hinzufügen einer zweiten Wassermenge q2 mit einer Temperatur Tq2 < T1 zur erwärmten Wassermenge q1 ; und
Durchführung einer Waschphase mit der Wäsche in Gegenwart eines Waschmittels durchgeführt werden.

Die Schritte (a) bis (c) werden somit in einer Benetzungsphase durchgeführt.

Der Begriff "wässrige Flüssigkeit" bedeutet hierin insbesondere Wasser oder Waschlauge.

Der hierbei eingesetzte Temperatursensor dient zur Regelung der Heizung derart, dass die einzustellenden Temperaturen eingestellt werden können.

Die vorgegebene Temperatur T1 ist nicht besonders eingeschränkt. Vorzugsweise liegt T1 jedoch im Bereich von 30 bis 60°C.

Ferner wird in Abhängigkeit von einer für das Verfahren vorgegebenen einsetzbaren Energie Emax und der vorgegebenen Temperatur T1 die Menge q1 festgelegt, wobei in der Steuereinrichtung ein Zusammenhang zwischen Emax, T1 und q1 hinterlegt ist.

Das erfindungsgemäße Verfahren ermöglicht es, dass auf die Erfordernisse einer zu reinigenden Wäsche flexibel eingegangen werden kann. So kann es sinnvoll sein, eine zu erwärmende Menge Wasser in einem oder in mehreren Schritten zu erhitzen.

In einer bevorzugten Ausführungsform des Verfahrens wird die Menge q₁ der wässrigen Flüssigkeit in einem Schritt auf die vorgegebene Temperatur T₁ erhitzt. Wenn in diesem Fall dann die erwärmte Menge q₁ zur Benetzung mit der Wäsche in Kontakt gebracht wird, kann diese relativ rasch erwärmt werden. Dies kann in Hinblick auf einen verringerten Zeitbedarf einer anschließenden Waschphase vorteilhaft sein. Allerdings besteht bei einer hohen vorgegebenen Temperatur T₁ prinzipiell die Gefahr, dass bestimmte Verunreinigungen, insbesondere proteinhaltige Verschmutzungen, in die Wäsche eingebrannt werden.

Vorzugsweise werden für den Fall, dass Teilmengen q₁' eingesetzt werden, in Abhängigkeit von einer für das Aufheizen von q₁ im Schritt (b) einsetzbaren Energie E_{heating}, die kleiner einer maximal für das Verfahren einsetzbaren Energie Eₘₐₓ ist, und der vorgegebenen Temperatur T₁ die Teilmengen q₁' festgelegt, nach deren Einfüllen in den Laugenbehälter jeweils ein Erhitzen erfolgt, wobei in der Steuereinrichtung ein Zusammenhang zwischen E_{heating}, T₁ und den Teilmengen q₁' hinterlegt ist. Dabei kann nach der Zugabe der Teilmengen q₁' jeweils auf die Temperatur T₁ erhitzt werden. Allerdings kann auch eine geringere Aufheizung erfolgen, solange im Schritt (b) insgesamt die Menge q₁ an wässriger Flüssigkeit auf T₁ erhitzt wird.

In einer bevorzugten Ausführungsform des erfindungsgemäßen Verfahrens wird für die Durchführung der Waschphase in Schritt (d) eine Gesamtmenge qₜₒₜₐₗ = q₁ + ∑ qₙ an wässriger Flüssigkeit verwendet, wobei die qₙ in Schritt (c) und (d) hinzugefügte Teilmengen an wässriger Flüssigkeit mit einer jeweiligen Temperatur T_{qn} < T₁ sind, wobei n ≥ 2 ist. Hierbei ist es bevorzugt, dass für den Fall, dass der Quotient q₁/qₜₒₜₐₗ einen vorgegebenen Wert x unterschreitet, in der Waschphase von Schritt (d) die Mengen qₙ mit n ≥ 3 entsprechend einem vom Quotienten q₁/qₜₒₜₐₗ abhängigen Zeitplan zugegeben werden.

Die Gesamtmenge q₁+q₂ oder allgemein qₜₒₜₐₗ an wässriger Flüssigkeit ist vorzugsweise eine optimale Wassermenge, welche also bei einem bestimmten Eintrag an Energie zur Heizung der wässrigen Flüssigkeit zur höchsten Waschwirkung führt. qₜₒₜₐₗ kann vorgegeben oder während der Durchführung des erfindungsgemäßen Verfahrens bestimmt werden. So kann beispielsweise während des erfindungsgemäßen Verfahrens bei Verwendung eines Drucksensors zur Bestimmung eines Wasserstandes im Laugenbehälter aus dem Druckverlauf bei geringeren Wassermengen vor, während und nach dem Aufheizen die optimale Wassermenge ermittelt werden. Diese ist insbesondere auch von einer Beladung mit Wäsche abhängig, die beispielsweise durch Messung des Wäschegewichts ermittelt werden kann.

Die Heizeinrichtung ist während Schritt (c) im Allgemeinen ausgeschaltet.

Der Zeitpunkt der Zugabe des für die Waschphase benötigten Waschmittels ist nicht besonders beschränkt. Im Allgemeinen erfolgt die Zugabe des Waschmittels möglichst früh, um eine optimale Waschphase zu ermöglichen. In Abhängigkeit von der Zusammensetzung kann es aber sinnvoll sein, relativ hohe Temperaturen entweder zu vermeiden oder aber möglichst frühzeitig einzustellen. So reagieren Enzyme in einem Waschmittel häufig empfindlich auf zu hohe Temperaturen. Andererseits erfordern Bleichmittel zur Entfaltung einer Bleichwirkung meist höhere Temperaturen.

Jedenfalls ist erfindungsgemäß ein Verfahren bevorzugt, bei dem das Waschmittel für die Waschphase (d) in q₁ und/oder q₂ enthalten ist.

Überdies ist es beim Verfahren der Erfindung bevorzugt, dass in Abhängigkeit vom Verhältnis q₁/q₂ die Wassermenge q₂ so gewählt wird, dass die Temperatur der Wassermenge q₁+q₂ nicht unter einen vorgegebenen minimalen Wert T_{wash} für die Temperatur der wässrigen Flüssigkeit fällt. Hierbei wird berücksichtigt, dass sich die auf T₁ erhitzte Wassermenge q₁ vor Beginn der Waschphase aufgrund des Hinzufügens der relativ kalten Wassermenge q₂ abkühlt. Es wird dann vorzugsweise darauf geachtet, dass für die Waschphase eine minimale Temperatur T_{wash} der Waschlauge gegeben ist.

Die Temperaturen T_{q1} und T_{q2} liegen im Allgemeinen in einem Bereich von 5 bis 18°C. Dabei sind die Temperaturen T_{q1} und T_{q2} vorzugsweise gleich und haben insbesondere die Temperatur eines eingesetzten Leitungswassers.

In einer bevorzugten Ausführungsform des erfindungsgemäßen Verfahrens, die insbesondere bei einem Vorhandensein von proteinhaltigen Verschmutzungen der Wäsche vorteilhaft ist, wird die Wassermenge q₁ im Schritt (b) zunächst auf eine Temperatur T_{P1} < T₁ erhitzt und nach einem Benetzen der Wäsche und einem ggf. erforderlichen Auffüllen der im Laugenbehälter befindlichen Wassermenge auf q₁ ein Erhitzen der wässrigen Flüssigkeit im Laugenbehälter auf eine Temperatur T_{P2} durchgeführt, wobei T_{P1} < T_{P2} ≤ T₁ gilt.

Hierbei erfolgt das Benetzen der Wäsche nach dem Heizen im Allgemeinen dadurch, dass aufgrund eines geeigneten Bewegungsprogrammes der Trommel, die überdies auch Schöpfvorrichtungen für die wässrige Flüssigkeit aufweisen kann, die Wäsche in Kontakt mit der auf T₁ erhitzten wässrigen Flüssigkeit gebracht wird. Aufgrund der Temperaturbedingung T_{P1} < T_{P2} ≤ T₁ kann durch diese Vorgehensweise beispielsweise ein Einbrennen von proteinhaltigen Verschmutzungen vermieden werden. Vorzugsweise liegt T_{P1} im Bereich von 25 bis 35°C.

Überdies ist es bei einer besonders schonenden Ausführungsform bevorzugt, dass im Schritt (b) T_{P2} < T₁ ist und nach Erreichen der Temperatur T_{P2} unter Rotation der Trommel ein erneutes Benetzen der Wäsche mit der wässrigen Flüssigkeit durchgeführt wird, und anschließend die Wassermenge q₁, ggf. nach einem Auffüllen der in den Laugenbehälter zurückfließende Menge an wässriger Flüssigkeit auf q₁, auf die Temperatur T₁ erhitzt wird. Das Auffüllen der Wassermenge auf q₁, nachdem ein Benetzen der Wäsche durchgeführt worden war, berücksichtigt den Umstand, dass aufgrund des Benetzungsvorgangs Wasser in der Wäsche gebunden wird, welches nicht mehr in den Laugenbehälter zurückfließen kann.

Falls ein Auffüllen der Wassermenge auf q₁ erforderlich ist, kann diese zusätzlich einzusetzende Wassermenge, die vereinfachend als Δq bezeichnet wird, für die Waschphase berücksichtigt werden, indem die in den Schritten (c) und (d) ggf. hinzuzufügenden Teilmengen geringer angesetzt werden, damit die Gesamtmenge qₜₒₜₐₗ vorzugsweise nicht überschritten wird.

In einer besonders bevorzugten Ausführungsform des Verfahrens werden die Mengen q₁, q₂ und/oder qₜₒₜₐₗ in Abhängigkeit von einer Beladungsmenge der Trommel und/oder der Art der Wäsche bestimmt. Hierzu ist im Allgemeinen in der Steuereinrichtung der Waschmaschine ein Zusammenhang zwischen den Mengen q₁, q₂ und/oder qₜₒₜₐₗ in Abhängigkeit von einer Beladungsmenge der Trommel und/oder der Art der Wäsche hinterlegt. Wenn nämlich der Benetzungsprozess und die Waschphase auf unterschiedlich große Wäscheposten abgestimmt sind, kann verhindert werden, dass bei sehr großen Wäscheposten keine vollständige Benetzung stattfindet, bei kleinen Wäscheposten demgegenüber aber gemessen an ihrem Benetzungserfolg die Benetzungsphase zu lange dauert. Außerdem wird dadurch eine verbesserte Gleichmäßigkeit der Benetzung erreicht.

Hierbei kann die Beladungsmenge der Trommel mit Wäsche automatisch mit einer geeigneten Bestimmungsmethode ermittelt oder aber manuell von einem Benutzer der Waschmaschine eingestellt werden. Ebenso kann die Art der Wäsche mit einer geeigneten Bestimmungsmethode, beispielsweise einer optischen Methode, ermittelt oder aber manuell von einem Benutzer der Waschmaschine eingestellt werden.

Beim erfindungsgemäßen Verfahren wird im Schritt (a) und/oder (b), insbesondere im Schritt (b), die Trommel vorzugsweise mit einer höheren Umdrehungsgeschwindigkeit gedreht als im Schritt (c).

Vorzugsweise wird die Trommel im Schritt (a) und/oder (b), insbesondere im Schritt (b), mit einer mittleren Umdrehungsgeschwindigkeit im Bereich von 40 bis 60 Umdrehungen/min und mehr bevorzugt im Bereich von 45 bis 55 Umdrehungen/min gedreht.

Vorzugsweise wird die Trommel im Schritt (c) mit einer mittleren Umdrehungsgeschwindigkeit im Bereich von 25 bis 45 Umdrehungen/min und mehr bevorzugt im Bereich von 30 bis 40 Umdrehungen/min, insbesondere im Bereich von 31 bis 39 Umdrehungen/min gedreht.

Im Allgemeinen wird in der Waschphase von Schritt (d) die Trommel mit einer mittleren Umdrehungsgeschwindigkeit im Bereich von 40 bis 60 Umdrehungen/min und mehr bevorzugt im Bereich von 45 bis 55 Umdrehungen/min gedreht.

Gegenstand der Erfindung ist außerdem eine Waschmaschine zur Behandlung von Wäsche mit einer in einem Laugenbehälter drehbar gelagerten Trommel, einem Antriebsmotor für die Trommel, einer Steuereinrichtung, einem Wasserzulaufsystem, einer Messvorrichtung zur Bestimmung einer in den Laugenbehälter eingeleiteten Menge an wässriger Flüssigkeit, einer Heizeinrichtung für die Erwärmung der wässrigen Flüssigkeit im Laugenbehälter und einem Temperatursensor, wobei die Steuereinrichtung eingerichtet ist zur Durchführung eines Verfahrens mit den Schritten
(a) Einfüllen einer ersten Menge q₁ an wässriger Flüssigkeit mit einer Temperatur T_{q1} in den Laugenbehälter;
(b) Erhitzen der Menge q₁ an wässriger Flüssigkeit auf eine vorgegebene Temperatur T₁ > T_{q1};
   wobei die Menge q₁ in einem Schritt oder auf mehrere Teilmengen q₁' verteilt eingefüllt werden kann und das Erhitzen auf die Temperatur T₁ nach Einfüllen von q₁ oder bereits nach Zugabe von einer oder mehreren Teilmengen q₁' beginnen kann, wobei q₁ und eine erste eingefüllte Teilmenge q₁" jeweils größer einer Menge qₘᵢₙ ist, die zum Bedecken der Heizeinrichtung erforderlich ist;
(c) Hinzufügen einer zweiten Wassermenge q₂ mit einer Temperatur T_{q2} < T₁ zur erwärmten Wassermenge q₁ ; und
(d) Durchführung einer Waschphase mit der Wäsche in Gegenwart eines Waschmittels, wobei in Abhängigkeit von einer für das Verfahren vorgegebenen einsetzbaren Energie Eₘₐₓ und der vorgegebenen Temperatur T₁ die Menge q₁ festgelegt wird, wobei in der Steuereinrichtung ein Zusammenhang zwischen Eₘₐₓ, T₁ und q₁ hinterlegt ist

Der hierbei eingesetzte Temperatursensor dient zur Regelung der Heizung derart, dass die einzustellenden Temperaturen eingestellt werden können.

Die erfindungsgemäße Waschmaschine enthält eine Messvorrichtung zur Bestimmung einer in den Laugenbehälter eingeleiteten Menge an wässriger Flüssigkeit. Vorzugsweise sind als Messvorrichtung eine Uhr, ein Durchflussmengenzähler und/oder ein Wasserstandsensor vorhanden. So kann beispielsweise bei Verwendung einer Uhr die Zeit gemessen werden, in welcher Wasser über ein Wasserzulaufsystem einfließt. Wenn der Wasserdruck bekannt und konstant ist, kann durch die Messung der Zeit, in welcher ein Ventil geöffnet ist, die in den Laugenbehälter eingeleitete Menge an wässriger Flüssigkeit, insbesondere Leitungswasser, gut abgeschätzt werden.

Genauere Messergebnisse werden durch Verwendung eines Durchflussmengenzählers und/oder eines Wasserstandsensors ermöglicht. Da ein Wasserstandsensor auch berücksichtigt, dass ein Teil der wässrigen Flüssigkeit ggf. bereits durch die Wäsche aufgenommen wurde, sind erfindungsgemäß bevorzugt Waschmaschinen, in denen sowohl ein Durchflussmengenzähler als auch ein Wasserstandsensor vorhanden sind.

Erfindungsgemäße Waschmaschine und erfindungsgemäßes Verfahren haben zahlreiche Vorteile. So ist es möglich, einen Waschprozess auf energieeffizientere Weise durchzuführen, indem eine bereits erwärmte wässrige Flüssigkeit zum Benetzen und Vorwärmen der Wäsche verwendet wird. Dabei genügt es, eine relativ kleine Menge an der wässrigen Flüssigkeit zu verwenden und jedenfalls nicht eine für eine Waschphase im Allgemeinen notwendige große Menge. Die Wäsche kann auf diese Weise mit einer relativ warmen wässrigen Flüssigkeit vorgewärmt werden, so dass selbst bei einer späteren Zugabe von kälterem Wasser, in Ausführungsformen der Erfindung in einer oder mehreren zeitlich getrennten Portionen, mit einer relativ hohen Waschtemperatur gewaschen werden kann. Schließlich ist in der Waschphase die Temperatur der Wäsche ein maßgeblicher Faktor, da hier die Wechselwirkung mit einer Waschlauge stattfindet. Da eine Aufheizung des zur Benetzung verwendeten Wassers erfindungsgemäß relativ früh geschieht, kann auch prinzipiell ein rascher ablaufender Waschprozess realisiert werden.

Insgesamt kann aufgrund der geringen aufzuheizenden Wassermenge die von einem Benutzer gewünschte und im Allgemeinen für die Gewährleistung der Waschwirkung erforderliche Temperatur mit deutlich reduziertem Energieeinsatz erreicht werden. Bei Waschmitteln ohne Bleicheaktivator, z.B. IEC-B plus Perborat wie im australischen oder saudiarabischen Standard, kann bei deutlich reduziertem Energieeintrag eine Bleichewirkung erreicht werden.

Überdies kann auch eine gleichmäßigere Aufnahme des Waschmittels durch die Wäsche unterstützt werden, wenn das einzusetzende Waschmittel mit wenig sehr warmem Wasser gelöst wird, bevor die Wäsche mit Wasser gesättigt wird.

Schließlich kann eine Hygienewirkung erzielt werden, wenn das auf T₁ erwärmte Wasser vor dem Hinzufügen von weiterem, kälterem Wasser in der Wäsche verteilt wird. Hierzu sollte T₁ möglichst hoch sein.

Die Erfindung wird im Folgenden unter Bezugnahme auf die Figuren 1 bis 3 näher erläutert.
Fig. 1 zeigt eine nicht einschränkend gemeinte Ausführungsform einer erfindungsgemäßen Waschmaschine, in der ein erfindungsgemäßes Verfahren durchgeführt werden kann.
Fig. 2 zeigt ein Diagramm mit einem zeitlichen Überblick über den Ablauf eines Waschverfahrens nach dem Stand der Technik.
Fig. 3 zeigt ein Diagramm mit einem zeitlichen Überblick über den Ablauf eines Waschverfahrens gemäß der vorliegenden Erfindung.

Fig. 1 zeigt eine nicht einschränkend gemeinte Ausführungsform einer erfindungsgemäßen Waschmaschine, in der ein erfindungsgemäßes Verfahren durchgeführt werden kann.

Die Waschmaschine enthält einen Laugenbehälter 1, in dem eine Wäschetrommel 2 um eine horizontale Achse 3 drehbar gelagert und durch einen Antriebsmotor 14 antreibbar ist. Durch Wäschemitnehmer 4 und Schöpfeinrichtungen 5 für die Waschlauge 6 wird insbesondere in Drehrichtung des Pfeils 16 eine intensive Durchflutung der Wäsche 7 mit Waschlauge 6 und eine Verminderung der nicht in der Wäsche 7 gebundenen freien Flotte erreicht. Die Waschmaschine weist außerdem ein Laugenzulaufsystem auf, das eine Wasseranschlussarmatur für das Hauswassernetz 8, ein elektrisch steuerbares Ventil 9 und eine Zuleitung 10 zum Laugenbehälter 1 umfasst, die hier über eine Waschmitteleinspüleinrichtung bzw. Einspülschale 11 geführt ist, aus der das zulaufende Wasser Waschmittelportionen in den Laugenbehälter 1 transportieren kann. Das Ventil 9 kann durch eine Steuereinrichtung 12 in Abhängigkeit von einem Programmablaufplan gesteuert werden, der an ein Zeitprogramm und/oder an das Erreichen von gewissen Messwerten von Parametern (Laugenniveau, Temperatur der Lauge, Drehzahl der Wäschetrommel usw.) innerhalb der Waschmaschine gebunden sein kann. Außerdem befindet sich im Laugenbehälter 1 eine Heizeinrichtung 13, die ebenfalls durch die Steuereinrichtung 12 geschaltet werden kann. In der Waschmaschine sind schließlich auch ein Temperatursensor 17 für die Messung der Temperatur der wässrigen Flüssigkeit 6 sowie ein Wasserstandsensor 15, z.B. ein Drucksensor, zur Messung der Menge an wässriger Flüssigkeit 6 im Laugenbehälter 1 vorhanden. In der Zuleitung 10 ist bei der hier gezeigten Ausführungsform auch noch ein Durchflussmengenzähler 18 vorhanden.

Ein Waschprogramm in dieser Waschmaschine beginnt im Allgemeinen mit dem Öffnen von Ventil 9, um Wasser aus dem Hauswassernetz 8 in den Laugenbehälter 1 zu führen. Eine hier nicht gezeigte Uhr kann zur Bestimmung einer eingefüllten Wassermenge über die hierzu erforderliche Zeit verwendet werden.

Bei der Durchführung des erfindungsgemäßen Verfahrens in dieser Waschmaschine werden die Schritte
(a) Einfüllen einer ersten Menge q₁ an wässriger Flüssigkeit 6 mit einer Temperatur T_{q1} in den Laugenbehälter 1;
(b) Erhitzen der Menge q₁ an wässriger Flüssigkeit 6 auf eine vorgegebene Temperatur T₁ > T_{q1};
(c) Hinzufügen einer zweiten Wassermenge q₂ mit einer Temperatur T_{q2} < T₁ zur erwärmten Wassermenge q₁; und
(d) Durchführung einer Waschphase mit der Wäsche 7 in Gegenwart eines Waschmittels
durchgeführt.

Die Menge q₁ kann in einem Schritt oder auf mehrere Teilmengen q₁' verteilt eingefüllt werden und das Erhitzen auf die Temperatur T₁, überwacht mittels Temperatursensor 17, kann nach Einfüllen von q₁ oder bereits nach Zugabe von einer oder mehreren Teilmengen q₁' beginnen, wobei q₁ und eine erste eingefüllte Teilmenge q₁" jeweils größer einer Menge qₘᵢₙ ist, die zum Bedecken der Heizeinrichtung 13 erforderlich. Damit ist sichergestellt, dass die Heizeinrichtung 13 nicht trocken läuft und durch eine im Allgemeinen vorhandene Sicherungseinrichtung abgeschaltet werden muss.

19 bedeutet den Wasserstand bei einer Menge q₁, die zum Eintauchen der Wäsche 7 ausreicht. 20 bedeutet den Wasserstand bei einer Menge q₁, bei welcher die Trommel 2 gerade von der wässrigen Flüssigkeit 6 berührt wird. 21 ist die zur Bedeckung der Heizeinrichtung 13 mindestens erforderliche Menge qₘᵢₙ. 22 ist der Laugenbehälterboden.

Fig. 2 zeigt schematisch für ein herkömmliches Verfahren den Temperaturverlauf 23 und den Wasserstandverlauf 24 einer wässrigen Flüssigkeit in einem Laugenbehälter während eines üblichen Waschprozesses. t bedeutet hierbei die Zeit. Beim herkömmlichen Verfahren wird im Schritt (A) ohne Heizen Wasser bis zu einer maximalen Höhe Hₘₐₓ eingefüllt. Anschließend findet im Schritt (B) bei unterbrochener Wasserzufuhr eine Benetzung von Wäsche statt, so dass der Wasserstand wieder zurückgeht. Nach der Benetzung wird dann im Schritt (C) die wässrige Flüssigkeit auf die Temperatur Tₘₐₓ erhitzt, welche die Ausgangstemperatur für die Waschphase (D) ist. Da in der Waschphase (D) nicht weiter erhitzt wird, sinkt hier die Temperatur etwas.

Fig. 3 zeigt schematisch für ein erfindungsgemäßes Verfahren den Temperaturverlauf 25 und den Wasserstandverlauf 26 einer wässrigen Flüssigkeit in einem Laugenbehälter während eines erfindungsgemäßen Waschprozesses. t bedeutet hierbei die Zeit. Beim erfindungsgemäßen Verfahren wird im Schritt (a) ohne Heizen zunächst eine relativ kleine Menge q₁ einer wässrigen Flüssigkeit eingefüllt. Eine wässrige Flüssigkeit kann hierbei insbesondere schon ein Waschmittel enthalten. Anschließend wird diese Menge q₁ im Schritt (b) bis auf T₁ erhitzt. Je nachdem, inwieweit ein Kontakt zu Wäsche vorhanden ist, kann hierbei der Wasserstand 26 mehr oder weniger absinken. Im Schritt (c) erfolgt dann bei abgeschalteter Heizung eine weitere Zugabe an wässriger Flüssigkeit, bis bei dieser Ausführungsform die für die Waschphase (d) insgesamt einzusetzende Menge an wässriger Flüssigkeit vorhanden ist. Dabei sinkt die Temperatur im Laugenbehälter etwas.

### Bezugszeichenliste

- 1: Laugenbehälter
- 2: Trommel, Wäschetrommel
- 3: Drehachse
- 4: Wäschemitnehmer
- 5: Schöpfeinrichtungen
- 6: Waschlauge; Wasser
- 7: Wäsche
- 8: Hauswassernetz
- 9: Ventil
- 10: Zuleitung
- 11: Einspülschale
- 12: Steuereinrichtung
- 13: Heizeinrichtung
- 14: Antriebsmotor
- 15: Wasserstandsensor
- 16: Pfeil für die Drehrichtung der Trommel; Schöpfrichtung
- 17: Temperatursensor
- 18: Vorrichtung zur Bestimmung einer in den Laugenbehälter eingeleiteten Menge an wässriger Flüssigkeit; Durchflussmengenzähler
- 19: Wasserstände einer Menge q₁, die zum Eintauchen der Wäsche ausreicht
- 20: Wasserstand bei einer Menge q₁, bei welcher die Trommel gerade von der wässrigen Flüssigkeit berührt wird
- 21: zur Bedeckung der Heizung mindestens erforderliche Menge qₘᵢₙ
- 22: Laugenbehälterboden
- 23: Temperaturverlauf beim herkömmlichen Verfahren
- 24: Wasserstandverlauf beim herkömmlichen Verfahren
- 25: Temperaturverlauf beim erfindungsgemäßen Verfahren
- 26: Wasserstandverlauf beim erfindungsgemäßen Verfahren

## Patentansprüche

1. Verfahren zum Betrieb einer Waschmaschine zur Behandlung von Wäsche (7) mit einer in einem Laugenbehälter (1) drehbar gelagerten Trommel (2), einem Antriebsmotor (14) für die Trommel (2), einer Steuereinrichtung (12), einem Wasserzulaufsystem (8,9,10,11), einer Messvorrichtung (15,18) zur Bestimmung einer in den Laugenbehälter (1) eingeleiteten Menge an wässriger Flüssigkeit (6), einer Heizeinrichtung (13) für die Erwärmung der wässrigen Flüssigkeit (6) im Laugenbehälter (1) und einem Temperatursensor (17), der zur Regelung der Heizeinrichtung (13) derart dient, dass die einzustellenden Temperaturen eingestellt werden können, wobei bei dem Verfahren die folgenden Schritte durchgeführt werden:
(a) Einfüllen einer ersten Menge q₁ an wässriger Flüssigkeit (6) mit einer Temperatur T_{q1} in den Laugenbehälter (1);
(b) Erhitzen der Menge q₁ an wässriger Flüssigkeit (6) auf eine vorgegebene Temperatur T₁ > T_{q1};
wobei die Menge q₁ in einem Schritt oder auf mehrere Teilmengen q₁' verteilt eingefüllt werden kann und das Erhitzen auf die Temperatur T₁ nach Einfüllen von q₁ oder bereits nach Zugabe von einer oder mehreren Teilmengen q₁' beginnen kann, wobei q₁ und eine erste eingefüllte Teilmenge q₁" jeweils größer einer Menge qₘᵢₙ ist, die zum Bedecken der Heizeinrichtung (13) erforderlich ist;
(c) Hinzufügen einer zweiten Wassermenge q₂ mit einer Temperatur T_{q2} < T₁ zur erwärmten Wassermenge q₁; und
(d) Durchführung einer Waschphase mit der Wäsche (7) in Gegenwart eines Waschmittels, wobei in Abhängigkeit von einer maximal für das Verfahren vorgegebenen einsetzbaren Energie Eₘₐₓ und der vorgegebenen Temperatur T₁ die Menge q₁ festgelegt wird, wobei in der Steuereinrichtung (12) ein Zusammenhang zwischen Eₘₐₓ, T₁ und q₁ hinterlegt ist.

2. Verfahren nach Anspruch 1, **dadurch gekennzeichnet, dass** die Menge q₁ der wässrigen Flüssigkeit (6) in einem Schritt auf die vorgegebene Temperatur T₁ erhitzt wird.

3. Verfahren nach Anspruch 1, **dadurch gekennzeichnet, dass** in Abhängigkeit von einer für das Aufheizen von q₁ im Schritt (b) einsetzbaren Energie E_{heating}, die kleiner einer maximal für das Verfahren einsetzbaren Energie Eₘₐₓ ist, und der vorgegebenen Temperatur T₁ die Teilmengen q₁' festgelegt werden, nach deren Einfüllen in den Laugenbehälter (1) jeweils ein Erhitzen erfolgt, wobei in der Steuereinrichtung (12) ein Zusammenhang zwischen E_{heating}, T₁ und den Teilmengen q₁' hinterlegt ist.

4. Verfahren nach einem der Ansprüche 1 bis 3, **dadurch gekennzeichnet, dass** für die Durchführung der Waschphase in Schritt (d) eine Gesamtmenge qₜₒₜₐₗ = q₁ + ∑ qₙ an wässriger Flüssigkeit verwendet wird, wobei die qₙ in Schritt (c) und (d) hinzugefügte Teilmengen an wässriger Flüssigkeit (6) mit einer jeweiligen Temperatur T_{qn} < T₁ sind, wobei n ≥ 2 ist.

5. Verfahren nach Anspruch 4, **dadurch gekennzeichnet, dass** für den Fall, dass der Quotient q₁/qₜₒₜₐₗ einen vorgegebenen Wert x unterschreitet, in der Waschphase von Schritt (d) die Mengen qₙ mit n ≥ 3 nach einem vom Quotienten q₁/qₜₒₜₐₗ abhängigen Zeitplan zugegeben werden.

6. Verfahren nach einem der Ansprüche 1 bis 5, **dadurch gekennzeichnet, dass** das Waschmittel für die Waschphase (d) in q₁ und/oder q₂ enthalten ist.

7. Verfahren nach einem der Ansprüche 1 bis 6, **dadurch gekennzeichnet, dass** in Abhängigkeit vom Verhältnis q₁/q₂ die Wassermenge q₂ so gewählt wird, dass die Temperatur der Wassermenge q₁+q₂ nicht unter einen vorgegebenen minimalen Wert T_{wash} für die Temperatur der wässrigen Flüssigkeit (6) fällt.

8. Verfahren nach einem der Ansprüche 1 bis 7, **dadurch gekennzeichnet, dass** die Wassermenge q₁ im Schritt (b) zunächst auf eine Temperatur Tp₁ < T₁ erhitzt wird und nach einem Benetzen der Wäsche (7) und einem ggf. erforderlichen Auffüllen der im Laugenbehälter (1) befindlichen Wassermenge auf q₁ ein Erhitzen der wässrigen Flüssigkeit (6) im Laugenbehälter (1) auf eine Temperatur T_{P2} durchgeführt wird, wobei T_{P1} < T_{P2} ≤ T₁ gilt.

9. Verfahren nach Anspruch 8, **dadurch gekennzeichnet**, das T_{P1} im Bereich von 25 bis 35°C liegt.

10. Verfahren nach Anspruch 8 oder 9, **dadurch gekennzeichnet, dass** im Schritt (b) T_{P2} < T₁ ist und nach Erreichen der Temperatur T_{P2} unter Rotation der Trommel (2) ein erneutes Benetzen der Wäsche (7) mit der wässrigen Flüssigkeit (6) durchgeführt wird, und anschließend die Wassermenge q₁, ggf. nach einem Auffüllen der in den Laugenbehälter (1) zurückfließenden Menge an wässriger Flüssigkeit (6) auf q₁, auf die Temperatur T₁ erhitzt wird.

11. Verfahren nach einem der Ansprüche 1 bis 10, **dadurch gekennzeichnet, dass** die Mengen q₁, q₂ und/oder qₜₒₜₐₗ in Abhängigkeit von einer Beladungsmenge der Trommel (2) und/oder der Art der Wäsche (7) bestimmt werden.

12. Waschmaschine zur Behandlung von Wäsche (7) mit einer in einem Laugenbehälter (1) drehbar gelagerten Trommel (2), einem Antriebsmotor (14) für die Trommel (2), einer Steuereinrichtung (12), einem Wasserzulaufsystem (8,9,10,11), einer Messvorrichtung (15,18) zur Bestimmung einer in den Laugenbehälter (1) eingeleiteten Menge an wässriger Flüssigkeit (6), einer Heizeinrichtung (13) für die Erwärmung der wässrigen Flüssigkeit (6) im Laugenbehälter (1) und einem Temperatursensor (17), der zur Regelung der Heizeinrichtung (13) derart dient, dass die einzustellenden Temperaturen eingestellt werden können, **dadurch gekennzeichnet, dass** die Steuereinrichtung (12) eingerichtet ist zur Durchführung eines Verfahrens mit den Schritten
(a) Einfüllen einer ersten Menge q₁ an wässriger Flüssigkeit (6) mit einer Temperatur T_{q1} in den Laugenbehälter (1);
(b) Erhitzen der Menge q₁ an wässriger Flüssigkeit (6) auf eine vorgegebene Temperatur T₁ > T_{q1};
wobei die Menge q₁ in einem Schritt oder auf mehrere Teilmengen q₁' verteilt eingefüllt werden kann und das Erhitzen auf die Temperatur T₁ nach Einfüllen von q₁ oder bereits nach Zugabe von einer oder mehreren Teilmengen q₁' beginnen kann, wobei q₁ und eine erste eingefüllte Teilmenge q₁" jeweils größer einer Menge qₘᵢₙ ist, die zum Bedecken der Heizeinrichtung (13) erforderlich ist;
(c) Hinzufügen einer zweiten Wassermenge q₂ mit einer Temperatur T_{q2} < T₁ zur erwärmten Wassermenge q₁; und
(d) Durchführung einer Waschphase mit der Wäsche (7) in Gegenwart eines Waschmittel,
wobei in Abhängigkeit von einer maximal für das Verfahren vorgegebenen einsetzbaren Energie Eₘₐₓ und der vorgegebenen Temperatur T₁ die Menge q₁ festgelegt wird, wobei in der Steuereinrichtung (12) ein Zusammenhang zwischen Eₘₐₓ, T₁ und q₁ hinterlegt ist.

13. Waschmaschine nach Anspruch 12, **dadurch gekennzeichnet, dass** als Messvorrichtung (15,18) eine Uhr, ein Durchflussmengenzähler (18) und/oder ein Wasserstandsensor (15) vorhanden ist.

## Claims

1. Method for operating a washing machine for treating laundry (7), having a drum (2) mounted in a rotatable manner in a tub (1), having a drive motor (14) for the drum (2), having a control device (12), having a water-supply system (8, 9, 10, 11), having a measuring device (15, 18) for determining a quantity of aqueous liquid (6) introduced into the tub (1), having a heating device (13) for heating the aqueous liquid (6) in the tub (1), and having a temperature sensor (17), which serves for regulating the heating device (13) in such a manner that the temperatures to be set can be set, wherein in the method the following steps are carried out:
(a) introducing a first quantity q₁ of aqueous liquid (6) at a temperature T_{q1} into the tub (1);
(b) heating the quantity q₁ of aqueous liquid (6) to a predetermined temperature T₁ > T_{q1};
wherein the quantity q₁ can be introduced in one step or in a state in which it is divided into a plurality of sub-quantities q₁', and heating to the temperature T₁ can begin following the introduction of q₁ or after one or more sub-quantities q₁' have been added, wherein q₁ and a first sub-quantity q₁" introduced are each greater than a quantity qₘᵢₙ, which is necessary for covering the heating device (13);
(c) adding a second aqueous quantity q₂ at a temperature T_{q2} < T₁ to the heated aqueous quantity q₁; and
(d) carrying out a washing phase with the laundry (7) in the presence of a detergent, wherein the quantity q₁ is determined as a function of a maximum predetermined energy Eₘₐₓ which can be used for the method and the predetermined temperature T₁, wherein a connection between E_{Max}, T₁ and q₁ is stored in the control device (12).

2. Method according to claim 1, **characterised in that** the quantity q₁ of aqueous liquid (6) is heated in one step to the predetermined temperature T₁.

3. Method according to claim 1, **characterised in that** the sub-quantities q₁', after whose introduction into the tub (1) heating occurs in each case, are determined as a function of an energy E_{heating} which can be used for heating q₁ in step (b), which amount of energy is lower than a maximum energy Eₘₐₓ which can be used for the method, and the predetermined temperature T₁, wherein a connection between E_{heating}, T₁ and the sub-quantities q₁' is stored in the control device (12).

4. Method according to one of claims 1 to 3, **characterised in that** a total quantity qₜₒₜₐₗ = q₁ + ∑ qₙ of aqueous liquid is used for carrying out the washing phase in step (d), wherein the qₙ are sub-quantities of aqueous liquid (6) added in step (c) and step (d) at a respective temperature T_{qn} < T₁, wherein n ≥ 2.

5. Method according to claim 4, **characterised in that** for the event that the quotient q₁/qₜₒₜₐₗ falls below a predetermined value x, the quantities qₙ, where n ≥ 3, are added in the washing phase of step (d) according to a timetable dependent on the quotient q₁/qₜₒₜₐₗ.

6. Method according to one of claims 1 to 5, **characterised in that** the detergent for the washing phase (d) is contained in q₁ and/or q₂.

7. Method according to one of claims 1 to 6, **characterised in that** the quantity of water q₂ is chosen as a function of the ratio q₁/q₂ such that the temperature of the quantity of water q₁ + q₂ does not drop below a predetermined minimum value T_{wash} for the temperature of the aqueous liquid (6).

8. Method according to one of claims 1 to 7, **characterised in that** the quantity of water q₁ in step (b) is firstly heated to a temperature T_{P1} < T₁ and after a wetting of the laundry (7) and an optionally necessary topping-up of the quantity of water in the tub (1) to q₁, the aqueous liquid (6) in the tub (1) is heated to a temperature T_{P2}, where T_{P1} < T_{P2} ≤ T₁.

9. Method according to claim 8, **characterised in that** T_{P1} is in the range of 25 to 35°C.

10. Method according to claim 8 or 9, **characterised in that** in step (b) Tp₂ < T₁ and after reaching the temperature T_{P2} with rotation of the drum (2) the laundry (7) is rewetted with the aqueous liquid (6) and then the quantity of water q₁, optionally after topping-up the quantity flowing back into the tub (1) with aqueous liquid (6) to q₁, is heated to the temperature T₁.

11. Method according to one of claims 1 to 10, **characterised in that** the quantities q₁, q₂ and/or qₜₒₜₐₗ are determined as a function of a load size of the drum (2) and/or the type of laundry (7).

12. Washing machine for treating laundry (7), having a drum (2) mounted in a rotatable manner in a tub (1), having a drive motor (14) for the drum (2), having a control device (12), having a water-supply system (8, 9, 10, 11), having a measuring device (15, 18) for determining a quantity of aqueous liquid (6) introduced into the tub (1), having a heating device (13) for heating the aqueous liquid (6) in the tub (1), and having a temperature sensor (17), which serves for regulating the heating device (13) in such a manner that the temperatures to be set can be set, **characterised in that** the control device (12) is set up to carry out a method having the following steps:
(a) introducing a first quantity q₁ of aqueous liquid (6) at a temperature T_{q1} into the tub (1);
(b) heating the quantity q₁ of aqueous liquid (6) to a predetermined temperature T₁ > T_{q1};
wherein the quantity q₁ can be introduced in one step or in a state in which it is divided into a plurality of sub-quantities q_{1'}, and heating to the temperature T₁ can begin following the introduction of q₁ or after one or more sub-quantities q₁' have been added, wherein q₁ and a first sub-quantity q₁" introduced are each greater than a quantity qₘᵢₙ, which is necessary for covering the heating device (13);
(c) adding a second quantity of water q₂ at a temperature T_{q2} < T₁ to the heated quantity of water q₁; and
(d) carrying out a washing phase with the laundry (7) in the presence of a detergent, wherein the quantity q₁ is determined as a function of a maximum predetermined energy Eₘₐₓ which can be used for the method and the predetermined temperature T₁, wherein a connection between E_{Max}, T₁ and q₁ is stored in the control device (12)..

13. Washing machine according to claim 12, **characterised in that** a clock, a flow meter (18) and/or a water level sensor (15) is/are present as a measuring device (15, 18).

## Revendications

1. Procédé de fonctionnement d'un lave-linge destiné au traitement de linge (7), comprenant un tambour (2) logé de manière rotative dans une cuve de liquide de lavage (1), un moteur d'entraînement (14) pour le tambour (2), un dispositif de commande (12), un système d'arrivée d'eau (8, 9, 10, 11), un dispositif de mesure (15, 18) destiné à déterminer une quantité de liquide aqueux (6) introduite dans la cuve de liquide de lavage (1), un dispositif de chauffage (13) pour l'échauffement du liquide aqueux (6) dans la cuve de liquide de lavage (1), et un capteur de température (17) qui sert au réglage du dispositif de chauffage (13) de manière à ce que les températures à régler puissent être réglées, les étapes suivantes étant réalisées dans le procédé :
(a) remplissage dans la cuve de liquide de lavage (1) d'une première quantité q₁ de liquide aqueux (6) avec une température T_{q1} ;
(b) échauffement de la quantité q₁ de liquide aqueux (6) à une température prédéfinie T₁ > T_{q1} ;
la quantité q₁ pouvant être remplie en étant répartie en une étape ou en plusieurs quantités partielles q₁', et l'échauffement à la température T₁ pouvant commencer après le remplissage de q₁ ou déjà après l'adjonction d'une ou de plusieurs quantités partielles q₁', q₁ et une première quantité partielle q₁" remplie étant respectivement supérieures à une quantité qₘᵢₙ qui est nécessaire pour recouvrir le dispositif de chauffage (13) ;
(c) adjonction, à la quantité d'eau q₁ échauffée, d'une deuxième quantité d'eau q₂ avec une température T_{q2} < T₁ ; et
(d) réalisation d'une phase de lavage avec le linge (7) en présence d'un produit de lavage,
la quantité q₁ étant déterminée en fonction d'une énergie Eₘₐₓ exploitable définie au maximum pour le procédé et de la température T₁, une relation entre Eₘₐₓ, T₁ et q₁ étant mémorisée dans le dispositif de commande (12).

2. Procédé selon la revendication 1, **caractérisé en ce que** la quantité q₁ de liquide aqueux (6) est échauffée à la température prédéfinie T₁ en une étape.

3. Procédé selon la revendication 1, **caractérisé en ce que** les quantités partielles q₁' sont déterminées en fonction d'une énergie E_{heating} exploitable pour l'échauffement de q₁ à l'étape (b), laquelle est inférieure à une énergie Eₘₐₓ exploitable au maximum pour le procédé, et en fonction de la température T₁ prédéfinie, après le remplissage desquelles dans la cuve de liquide de lavage (1) un échauffement a respectivement lieu, une relation entre E_{heating}, T₁ et les quantités partielles q₁' étant mémorisée dans le dispositif de commande (12).

4. Procédé selon l'une quelconque des revendications 1 à 3, **caractérisé en ce que** pour la réalisation de la phase de lavage à l'étape (c), une quantité totale qₜₒₜₐₗ = q₁ + ∑_{qn} de liquide aqueux est utilisée, les quantités partielles qₙ de liquide aqueux (6) ajoutées à l'étape (c) et à l'étape (d) étant avec une température respective T_{qn} < T₁, avec n ≥ 2.

5. Procédé selon la revendication 4, **caractérisé en ce que**, au cas où le quotient q₁/qₜₒₜₐₗ dépasse vers le bas une valeur prédéfinie x, les quantités qₙ avec n ≥ 3 sont ajoutées, pendant la phase de lavage de l'étape (d), suivant un plan temporel dépendant du quotient q₁/qₜₒₜₐₗ.

6. Procédé selon l'une quelconque des revendications 1 à 5, **caractérisé en ce que** le produit de lavage est contenu dans q₁ et/ou q₂ pour la phase de lavage (d).

7. Procédé selon l'une quelconque des revendications 1 à 6, **caractérisé en ce que** la quantité d'eau q₂ est sélectionnée en fonction du rapport q₁/q₂ de manière à ce que la température de la quantité d'eau q₁ + q₂ ne tombe pas en dessous d'une valeur minimale prédéfinie T_{wash} pour la température du liquide aqueux (6).

8. Procédé selon l'une quelconque des revendications 1 à 7, **caractérisé en ce que** la quantité d'eau q₁ à l'étape (b) est d'abord échauffée à une température Tₚ₁ < T₁ et, après un mouillage du linge (7) et un remplissage, éventuellement nécessaire, de la quantité d'eau se trouvant dans la cuve de liquide de lavage (1) pour obtenir q₁, un échauffement du liquide aqueux (6) dans la cuve de liquide de lavage (1) à une température Tₚ₂ est réalisé, avec Tₚ₁ < Tₚ₂ ≤ T₁.

9. Procédé selon la revendication 8, **caractérisé en ce que** Tₚ₁ est située dans la plage de 25 à 35°C.

10. Procédé selon la revendication 8 ou 9, **caractérisé en ce qu'**à l'étape (b), Tₚ₂ < T₁, et **en ce qu'**après l'obtention de la température Tₚ₂, un nouveau mouillage du linge (7) avec le liquide aqueux (6) est réalisé sous rotation du tambour (2), et **en ce qu'**ensuite la quantité d'eau q₁ est échauffée à la température T₁, éventuellement après un remplissage de la quantité de liquide aqueux (6) revenant dans la cuve de liquide de lavage (1) pour obtenir q₁.

11. Procédé selon l'une quelconque des revendications 1 à 10, **caractérisé en ce que** les quantités q₁, q₂ et/ou qₜₒₜₐₗ sont déterminées en fonction d'une quantité de chargement du tambour (2) et/ou du type de linge (7).

12. Lave-linge destiné au traitement de linge (7), comprenant un tambour (2) logé de manière rotative dans une cuve de liquide de lavage (1), un moteur d'entraînement (14) pour le tambour (2), un dispositif de commande (12), un système d'arrivée d'eau (8, 9, 10, 11), un dispositif de mesure (15, 18) destiné à déterminer une quantité de liquide aqueux (6) introduite dans la cuve de liquide de lavage (1), un dispositif de chauffage (13) pour l'échauffement du liquide aqueux (6) dans la cuve de liquide de lavage (1), et un capteur de température (17) qui sert au réglage du dispositif de chauffage (13) de manière à ce que les températures à régler puissent être réglées, **caractérisé en ce que** le dispositif de commande (12) est configuré pour la réalisation d'un procédé comprenant les étapes
(a) remplissage dans la cuve de liquide de lavage (1) d'une première quantité q₁ de liquide aqueux (6) avec une température T_{q1} ;
(b) échauffement de la quantité q₁ de liquide aqueux (6) à une température prédéfinie T₁ > T_{q1} ;
la quantité q₁ pouvant être remplie en étant répartie en une étape ou en plusieurs quantités partielles q₁', et l'échauffement à la température T₁ pouvant commencer après le remplissage de q₁ ou déjà après l'adjonction d'une ou de plusieurs quantités partielles q₁', q₁ et une première quantité partielle q₁" remplie étant respectivement supérieures à une quantité qₘᵢₙ qui est nécessaire pour recouvrir le dispositif de chauffage (13) ;
(c) adjonction, à la quantité d'eau q₁ échauffée, d'une deuxième quantité d'eau q₂ avec une température T_{q2} < T₁ ; et
(d) réalisation d'une phase de lavage avec le linge (7) en présence d'un produit de lavage,
la quantité q₁ étant déterminée en fonction d'une énergie Eₘₐₓ exploitable définie au maximum pour le procédé et de la température T₁, une relation entre Eₘₐₓ, T₁ et q₁ étant mémorisée dans le dispositif de commande (12).

13. Lave-linge selon la revendication 12, **caractérisé en ce qu'**une horloge, un débitmètre (18) et/ou un capteur de niveau d'eau (15) sont présents en tant que dispositif de mesure (15, 18).
